# EUROPÄISCHE PATENTANMELDUNG

(11) **EP 4 685 310 A1**
(43) Veröffentlichungstag der Anmeldung: **28.01.2026**
(21) Anmeldenummer: 24190321.0
(22) Anmeldetag: 23.07.2024
(51) Int. Cl.: E04F 15/024, E04D 11/00

(54) **HÖHENVERSTELLBARE STÜTZPLATTE FÜR EINEN BODENBELAG**

(71) Anmelder: Lenhard-Backhaus, Hugo, 1030 Wien (AT); Hrovath, Josef Andreas, 9587 Riegersdorf (AT)
(72) Erfinder: Lenhard-Backhaus, Hugo, 1030 Wien (AT); Hrovath, Josef Andreas, 9587 Riegersdorf (AT)
(74) Vertreter: Patentanwälte Barger, Piso & Partner

(57) **Zusammenfassung**

Die Erfindung betrifft eine höhenverstellbare Stützplatte (1), aufweisend zwei Einzelplatten (9), die durch gegenseitiges Verdrehen die Gesamthöhe ändern. Es ist ein Federantrieb (2) vorgesehen, der die Einzelplatten in Erhöhungsrichtung beaufschlagt; und es ist eine Positionshalterung (7) mechanisch, eventuell mit einer Haltefeder (8), oder elektrisch betätigbar, vorgesehen, die die Winkellage der beiden Einzelplatten (9) in niedriger Lage zueinander lösbar fixiert.

Das Lösen der Positionshalterung (7) erfolgt mechanisch, bevorzugt mittels einer Schnur, ferngesteuert oder durch eine Zeitsteuerung als Selbstauslöser.

## Beschreibung

Die Erfindung betrifft eine höhenverstellbare Stützplatte für einen aus einzelnen Belagsplatten bestehenden Bodenbelag entsprechend dem Oberbegriff des Anspruchs 1. Solche Bodenbeläge werden oft nur temporär, für Ausstellungen Präsentationen und Ähnliches verwendet, verschiedentlich aber auch auf Dauer verlegt.

Bei derartigen Bodenbelägen werden an den Eckpunkten der Belagsplatten alle an einem solchen Treffpunkt zusammenstoßenden Belagsplatten von einer gemeinsamen Halteplatte, auch Tragplatte genannt, getragen, zumeist formschlüssig gesichert, in Einzelfällen auch zusätzlich oder statt dieser formschlüssigen Sicherung durch kraftschlüssige Halterungen. So oder so sind die Belagsplatten damit auch untereinander fixiert.

Diese Halteplatten sind bei ebenem Untergrund direkt auf diesem verlegbar und es bedarf keiner weiteren Aktion beim Verlegen des Bodens.

Wenn aber eine Art Unterboden (Doppelboden) zum Verlegen von Kabeln, Rohren, Schläuchen, etc., geschaffen werden soll, oder wenn der Untergrund, auf dem der Boden hergestellt wird, nicht so eben ist, wie es zum Erreichen einer möglichst ebenen Oberfläche aller aufgelegten Belagsplatten notwendig wäre, verwendet man Stützplatten, die höhenverstellbar sind und die unter den Tragplatten angeordnet werden. Derartige Stützplatten weisen zwei zumeist untereinander identisch ausgebildete Scheiben auf, die, cum grano salis, eine Zentralachse und Zentralsymmetrie besitzen. Die Scheiben sind im Wesentlichen kreisrund mit einer zentrischen, kreisrunden Zentralöffnung und einer Zentralen Achse. Entlang der Zentralöffnung sind kreiszylinderförmige Innenwände ausgebildet, die über die gesamte Höhe reichen.

Eine Seite, Außenseite genannt, weist Elemente auf, an denen eine Tragplatte lösbar und verschiedentlich auch drehbar um die Zentralachse angebracht werden kann, und eine zweite Seite, Schraubseite genannt. Diese weist konzentrisch zwei um 90° zueinander versetzte Rampenbereiche auf, die jeweils in Umfangsrichtung 180° umlaufend ausgebildet sind und so insgesamt vier Rampen ausbilden, die entlang von Schraubenlinien verlaufen. Die Steigung der Rampen ist dabei so gewählt, dass die relative Drehlage durch den Reibungskegel selbsthemmend gesichert ist. Eine andere Anzahl von Rampen und damit Winkelbereichen ist möglich.

Wenn zwei Scheiben, Schraubseite an Schraubseite, mit fluchtenden Zentralachsen aufeinandergesetzt werden, kommt es zum flächigen Kontakt der Rampen, der abhängig von der Winkellage der Scheiben relativ zueinander um die Zentralachse von de facto 100% (des theoretisch denkbaren Maximums) in der tiefsten Position bis zu theoretisch 0% bei der dazu um 180° verdrehten Lage reicht. Anschläge verhindern aber eine derart große Verdrehung, sodass auch bei Erreichen der höchsten Lage durch die Anschläge eine ausreichend große Überlappung und damit Flächendeckung der Rampen und damit der Belastbarkeit sichergestellt ist. Im Bereich der Innenwand sind Vorsprünge und Hinterschneidungen vorgesehen, die ein Auseinandernehmen der Scheiben in der "höchsten" Drehlage leicht erlauben, in "niedrigeren" Positionen aber ein Zerfallen verhindern, was die Handhabung der Scheiben erleichtert. Das Zusammenfügen in axialer Richtung ist durch Form und Größe der Vorsprünge und Hinterschneidungen in jeder Winkellage durch leichte elastische Deformation möglich.

Da beim Verlegen des Bodenbelags bis zum Aufbringen der letzten Belagsplatte auf eine Tragplatte die Zugänglichkeit zur Stützplatte gegeben ist, kann bis zu diesem Zeitpunkt die untere Scheibe, die ja nicht durch die Tragplatte und die bereits darauf montierten Belagsplatten gegen Verdrehung gesichert ist, passend verdreht und so höhenjustiert werden. Wenn, wie angegeben, eine drehbare Tragplatte verwendet wird, kann auch die obere Einzelplatte gedreht werden. In diesem Fall wirkt die Zentralöffnung 17 als Aufnahme 4 für die Tragplatte.

Es hat sich nun gezeigt, dass es verschiedentlich gewünscht wird, besonders bei großen Belagsplatten und/oder schwerer Belastung (Autosalon, etc.) die Belagsplatten auch in ihrem zentralen Bereich oder entlang der Kanten zu unterstützen, was mit den bekannten Stützplatten nur auf sehr mühselige Weise geschehen kann.

Ein ähnlicher Bedarf besteht insbesondere bei Rand- bzw. Ecksituationen, bei denen die Zugänglichkeit zu den Stützplatten nur sehr eingeschränkt oder gar nicht gegeben ist.

Es besteht daher ein Bedarf, diese Justiertätigkeit von der Zugänglichkeit möglichst zu lösen und zu vereinfachen, damit das Verlegen zu beschleunigen, und es ist das Ziel der Erfindung, eine Stützplatte anzugeben, die dazu in der Lage ist.

Erfindungsgemäß geschieht dies durch die im kennzeichnenden Teil des Anspruchs 1 angegebenen Merkmale; mit anderen Worten dadurch, dass ein Federantrieb vorgesehen ist, der eine in der Zentralöffnung zwischen den beiden Einzelscheiben vorgespannte Feder umfasst, die die beiden Scheiben zu einer Verdrehung um die Zentralachse drängt, die der zunehmenden Entfernung der beiden Scheiben und damit der Vergrößerung der Höhe insgesamt entspricht, und dass eine Haltevorrichtung vorgesehen ist, die die beiden Einzelscheiben in einer vorgegebenen, niedrigen, Höhenlage gegen die Kraft des Federantriebs lösbar fixiert.

Das Freigeben der Haltevorrichtung kann auf unterschiedlichste Weise erfolgen:
- durch Auslösen mittels einer Schnur,
- durch einen zeitlich vorgegebenen mechanischen oder elektromechanischen Selbstauslöser,
- durch ein Funksignal, z.Bsp. mittels Bluetooth,
- durch ein über eine Signalleitung abgegebenes Signal, insbesondere wenn es sich um einen "intelligenten" Belag handelt, der über derartige Leitungen verfügt,
- desgleichen, wenn der Bodenbelag über eine elektrische Heizung verfügt, über die nicht nur Signal sondern auch Kraft für stromabhängige Auslösemechanismen übertragen werden kann,
- und vieles mehr.

Da beim Freigeben (Auslösen) der Haltevorrichtung das Verdrehen der beiden Einzelplatten zueinander und damit der Höhen-Justiervorgang erfolgt, ohne dass eine merkliche Last auf den Rampen liegt, ist die benötigte Federkraft sehr klein, durch die Selbsthemmung ist nach dem Erreichen der Unterseite der Belagsplatte ist keine weitere Maßnahme zur Fixierung notwendig, es besteht mechanisch kein Unterschied zu den nicht mit dem Justiermechanismus versehenen Stützplatten.

Das Auslösen der Haltevorrichtung kann insbesondere, wenn die Stützplatte durch aufgeklippste Belagsplatten ortsfest ist, durch Betätigen einer Schnur, die beim Anziehen die Haltevorrichtung freigibt erfolgen. Dabei kann die Schnur unlösbar mit der Haltevorrichtung verbunden sein, sodass beim Abbau des Fußbodens dieses Schnur beispielsweise um den Mechanismus gewickelt und beim nächsten Boden genauso wieder verwendet werden kann. Es ist auch möglich, die Schnur über einen Widerstand beim Abziehen von der Haltevorrichtung zu lösen und schon beim Aufbau des Bodenbelags einzusammeln.

Wenn die Stützplatte mittig unter eine Belagsplatte geschoben (gelegt) wird, ist es günstig, dass die Haltevorrichtung durch einen Zeitmechanismus oder ferngesteuert freigegeben wird, um ein Verrücken beim Auslösen zu vermeiden.

Die Erfindung hat darüber hinaus den Vorteil, dass bei nicht stabilen Untergründen ein Nachgeben derselben bis zu einem durchaus vorteilhaften Ausmaß die Höhe der Stützplatte automatisch nachjustiert wird, und dass bei elastischen, federnden Belagsplatten, eine gewisse, nützliche, "Vorspannung" nach oben erzielt wird.

Die Erfindung wird im Folgenden anhand eines Ausführungsbeispiels und der Zeichnung näher beschrieben. Dabei zeigt bzw. zeigen
die Fig. 1 eine erfindungsgemäße Stützplatte ohne Federantrieb in perspektivischer Ansicht,
die Fig. 2 eine Draufsicht auf eine erfindungsgemäße Stützplatte mit Federantrieb,
die Fig. 3 einen Schnitt entlang der Linie III-III der Fig. 2,
die Fig. 4 einen Schnitt entlang der Linie IV-IV der Fig. 2,
die Fig. 5 einen Federtrieb ohne Feder in perspektivischer Ansicht,
die Figs. 6A bis 6C eine Variante eines Federtriebs ohne Feder und
die Fig. 7 eine Variante eines Auslösers.

Die **Fig. 1** zeigt eine erfindungsgemäß verwendbare Stützplatte 1 ohne den einzusetzenden Federantrieb. Die Stützplatte 1 besteht in diesem Beispiel aus zwei baugleichen Teilen, den Einzelplatten 9, die einander zugewandten Innenflächen weisen die bereits erläuterten Schraubflächen (Rampen) auf, die bewirken, dass sich bei Änderung der Winkellage der beiden Einzelplatten 9 zueinander die Höhe der Stützplatte 1 insgesamt ändert. Die nach Außen weisenden Flächen tragen neben Stützrippen 3 zur Erhöhung der mechanischen Festigkeit Aufnahmen 4, in die passende Fortsätze der üblichen Halteplatten gesteckt werden können und dort gegebenenfalls mittels Reibschluss, oder auch magnetisch, vorübergehend fixiert werden.

In der zentralen Durchgangsöffnung 17, ein im Wesentlichen kreisförmiges Loch, sind neben den Grenzlinien der beiden Einzelplatten 9 auch die äußeren Umrisse von Rillen 5 ersichtlich, in die pilzartigen Querschnitt aufweisende Vorsprünge 6 der Gegenplatte (andere Einzelplatte) eingreifen und so ein leichtes Trennen der beiden Platten nur in der maximal höchsten Position erlauben, ein Zusammenbau ist, wie bereits ausgeführt in jeder Winkellage und damit in jeder Höhenlage, zufolge rein elastischer Deformation der ineinandergreifenden Bauteile möglich.

Diese Maßnahme erleichtert die Handhabung der Stützplatte 1 unabhängig davon, ob sie mit einem Federantrieb ausgerüstet ist oder nicht. Die Vorsprünge 6 begrenzen die Verdrehbarkeit der beiden Einzelplatten nach oben (vor dem Erreichen der 180° Drehung) und sichern so eine genügend große Kontaktfläche der Schraubflächen (Rampen) auf den Innenseiten der Einzelplatten 9. All dies ist aus dem Stand der Technik bekannt, neu ist bei diesem Ausführungsbeispiel eine Positionshalterung, die in ihrer Gesamtheit mit 7 bezeichnet wird und die einfach an jeder Einzelplatte vorgesehen ist, wobei zumeist nur in eine der insgesamt zwei Positionshalterungen 7 eine Feder 8 eingelegt ist.

Der Aufbau der Positionshalterung 7 im dargestellten Ausführungsbeispiel ist nun folgender: Auf der in der dargestellten Lage unteren Einzelplatte 9 sind in passenden Winkellagen zueinander eine Federhalterung 10 und eine Abgrenzung 11 vorgesehen, in die eine passend geformte und somit vorgespannte Haltefeder 8 unverlierbar, aber entnehmbar, eingelegt ist. Die andere, in dieser Ansicht obere, Einzelplatte weist einen Anschlag 12 auf, der mit einer Nase 13 der Haltefeder 8 zusammenwirkt. In der in Fig. 1 dargestellten Positionierung ist die Haltefeder 8 in der Federhalterung 10 eingespannt und drängt mit ihrer Nase 13 radial nach innen an den äußeren Umfang der anderen Einzelplatte 9. Diese weist in diesem Bereich den Anschlag 12 auf, wodurch ein Verdrehen der oberen Einzelplatte 9 gegenüber der unteren Einzelplatte 9 im Uhrzeigersinn, und somit in Richtung zur Erhöhung der Gesamthöhe der Stützplatte 1, verhindert wird.

Darüber hinaus dient die Abgrenzung 11 der einen Einzelplatte gemeinsam mit der Abgrenzung 11 der anderen Einzelplatte 9 als Begrenzung der Verdrehung der beiden Einzelplatten 9 gegeneinander, unabhängig von, und in Richtung des Erhöhens, vor dem Anschlag der Vorsprünge 6. Das hat den Vorteil, dass beim Auslösen des Federantriebs im "Leerlauf", wenn es zu keinem vertikalen Anschlag an der Unterseite einer Belagsplatte (oder einem anderen Gegenstand) kommt, die auftretenden Kräfte wegen des deutlich größeren Hebelarms um die Zentralachse 20 leichter mechanisch zuverlässig aufgenommen werden können, als von den innen liegenden und deutlich kleineren Anschlägen, die die Vorsprünge 6 bilden.

Die Ausbildung der Federhalterung 10, der Abgrenzung 11 und des Anschlags 12 sind auf die Verwendung einer Haltefeder gerichtet, wenn beispielsweise ein radial beweglicher Bolzen oder Stift (unter Umständen mit polygonalem Querschnitt) verwendet wird, der zum Auslösen der Positionshalterung ein Stück weit oder gänzlich radial nach außen bewegt wird, sind natürlich andere Formen und Elemente vorzusehen, was die Fachperson in Kenntnis der Erfindung und des angestrebten Ziels leicht erreichen kann.

Die **Fig. 2** zeigt eine Draufsicht auf eine erfindungsgemäße Stützplatte 1, mit einem eingebauten Federantrieb 2. Die Fig. 3 ist ein Schnitt entlang der Linie III-III der Fig. 2, die Fig. 4 ein Schnitt entlang der Linie IV-IV der Fig. 2, die drei Darstellungen ermöglichen in Zusammenschau einen guten Gesamtüberblick über die Erfindung. Zu beachten ist, dass die radial verlaufenden Schnittlinien durch den kleinen Versatz der Stützrippen 3 nicht durch diese selbst verlaufen, was zu der weiter unten erläuterten Besonderheit der Figs. 3 und 4 führt.

Deutlich erkennt man **in** **Fig. 3** die Rille 5, die gemeinsam mit der Nase 6 dem Zusammenhalt der beiden Einzelplatten 9 dient, und den eingesetzten Federantrieb 2. Die versetzte Anordnung der Stützrippen führt dazu, dass die Ansichten der beiden in Kontakt stehenden, äußeren Schraubflächen links und rechts der Zentralachse 20 mittig (in Bezug auf die Höhe) liegen. Die im unteren Bereich des Federantriebs 2 eingehängte Antriebsfeder 14 und ihr Eingriff in die andere (obere) Einzelplatte sind gut zu erkennen.

Die **Fig. 4****,** ein Schnitt im rechten Winkel zu dem der Fig. 3, zeigt den Kontakt der inneren Rampen und den Verlauf der Rillen 5, auch hier gilt für die vertikale Lage der Kontaktflächen das oben gesagte.

Die in **Fig. 5** in perspektivischer Ansicht dargestellte Variante des Federantriebs 2 weist im Wesentlichen eine kreisförmige Grundplatte 15 auf, deren untere Bodenfläche mit der entsprechenden unteren Oberfläche der Einzelplatte 9, in die er eingesetzt wird, fluchtet. Daher wird im Folgenden ohne Begrenzung der Allgemeinheit die Grundplatte und die untere Einzelplatte 9 auch als Bodenplatte betrachtet und bezeichnet. Nach oben ist ein von der Grundplatte 15 in zwei Abschnitte geteilter, überstehender Rand 16 vorgesehen, dessen äußere, kreiszylindrische Mantelfläche hauptsächlich zur Ausbildung eines zwar zerstörungsfrei lösbaren, aber doch zuverlässig durch Reibschluss gegebenen Halts in der zentralen Ausnehmung 17 der Einzelplatten 9 und damit auch der Stützplatte 1 dient. Die obere, äußere, Kante des Randes 16 ist großzügig abgefast, um das Einbringen in die Ausnehmung 17 zu erleichtern.

Im Zentrum der Bodenplatte 15 in der Variante der Fig. 5 ragt ein Zylinder 18 nach oben, seine Höhe kann, wie dargestellt, bis zum Doppelten der Höhen der Einzelplatten 9 reichen und somit im niedrigsten Zustand der Stützplatte 1 bis zu deren oberer Oberfläche reichen, wie dies aus Fig. 3 und Fig. 4 gut ersichtlich ist. Der Grund dafür ist, dass so die Führung der (hier nicht dargestellten) Antriebsfeder zuverlässig erfolgt.

Weiters sind im ringförmigen Bereich der Grundplatte 15 drei nach oben ragende Vorsprünge 19 vorgesehen, die Abstand sowohl zur Innenseite des Randes 16 als auch zur Außenseite des Zylinders 18 aufweisen. Diese Vorsprünge 19 ragen höher auf als der Rand 16, aber deutlich niedriger als der Zylinder 18. Es dienen diese Vorsprünge der sichern Führung der Antriebsfeder 14, die so zuverlässig um die zentrale Achse 20 herum geführt wird. Die Antriebsfeder 14 ist mit ihrem einen, dem unteren, Ende durch Ausbildung eines Winkels, eines Öhrs, oder dergleichen an einem der Vorsprünge 19 fixiert.

In der Variante der **Fig. 6****,** die einen Federantrieb 2 zeigt, bei dem die Bodenplatte 15 ohne erhöhten Rand ausgebildet ist, ist neben dem Zylinder 18 nur ein Vorsprung 19, der als ein Haltehaken 22, von der Bodenplatte nach oben ragend, ausgebildet, vorgesehen. In den Haltehaken 22 kann ein abgewinkeltes Ende der Antriebsfeder 14, eine Spiral- oder Schraubfeder, leicht eingehängt werden. Der Rand, auch hier mit 16 bezeichnet, der Bodenplatte 15 dient wieder der reibschlüssigen Verbindung mit der Innenwand der zentralen Öffnung 17 der (unteren) Einzelplatte und kann ebenso wie dieser an der oberen Kante abgefast werden.

Damit erfolgt über den Reibschluss des Federantriebs 2 mit der unteren Einzelplatte 9, in die er eingesetzt ist, auch eine Fixierung gegenüber dieser Einzelplatte. Das andere Ende der Antriebsfeder 14 wirkt direkt auf die andere, obere, Einzelplatte 9 und belastet sie im Sinne eines Drehmomentes, durch das die beiden Einzelplatten 9 entlang ihrer zueinander gewandten Schraubenflächen in Richtung zu einer größeren Höhenausdehnung hin belastet werden.

Die **Fig. 7** zeigt einen drehbaren geknickten Auslösehebel 23, der mit einem seiner beiden Schenkel in der Positionshalterung 7 um eine annähernd tangential an der äußeren Kontur einer der Einzelplatten 9 verlaufenden Achse drehbar gelagert ist. In der dargestellten Halteposition verläuft der zweite Schenkel zumindest annähernd vertikal, parallel zur Zentralachse 20. Zwischen den Schenkeln ist eine mechanische Versteifung in Form eines etwa dreieckigen Flügels 24 vorgesehen. Der zweite Schenkel liegt "vor" dem Anschlag 12 der anderen Einzelplatte 9 und verhindert so deren Verdrehung. Eine Öse 25 ist im oder am zweiten Schenkel vorgesehen, um eine Schnur oder dergleichen aufzunehmen. Mit der Schnur kann die Drehung des Auslösehebels 23 um die Achse des ersten Schenkels und damit die Freigabe der Drehbewegung bewirkt werden.

In der gezeichneten Ausgestaltung ist die Lagerung des drehbar gelagerten Schenkels nur schwach umfassend ausgeführt, sodass er mit der Schnur abgezogen werden kann und zur nächsten Verwendung gleich einsatzbereit ist.

Es sind in den einzelnen Figura verschiedene weitere Elemente dargestellt, die mit der Erfindung nicht ursächlich zu tun haben, und auch schon im Stand der Technik vorgesehen waren, beispielsweise die Handhaben 21. Diese dienen bei der Nutzung der Stützplatten 1 und insbesondere bei der Zerlegung in die Einzelplatten 9 und bei deren Zusammenbau als Hilfe für die Aufbringung der notwendigen Kräfte und Momente.

Die Einzelplatten 9 und der Federantrieb 2, natürlich nicht die Federn, sind bevorzugt aus Kunststoff und durch Spritzgießen hergestellt, in Kenntnis der Erfindung und des Standes der Technik, dem die Einzelplatten angehören, können die Materialien und Abmessungen von der Fachperson ohne Probleme bestimmt werden. Die Federn 8, 14, bestehen praktischerweise aus Federstahl.

Statt der Haltefeder 8 kann in die Federhalterung 10 (die dann, wie die Abgrenzung 11 und bedingt auch der Anschlag 12, diesen Namen nicht mehr verdienen, sondern nur allgemein als Positionshalterung 7 zu bezeichnen sind) und die Abgrenzung 11 die (nicht dargestellte) Positionshalterung mit einem radial in Richtung zur zentralen Achse 20 hin verlaufenden und beweglichen Stift eingesteckt werden, wobei in der Positionshalterung 7 eine durch einen Zeitverzögerungsmechanismus oder einen fernsteuerbaren Mechanismus vorgesehener Antrieb den Stift so bewegt, dass er aus dem Bewegungsbereich der Nase 13 kommt und so die Justierung auslöst. Ob dieser Mechanismus mechanisch oder elektromechanisch ausgebildet ist, ist von der Fachperson in Kenntnis der Erfindung, des Anwendungsgebietes und des Standes der Technik, ohne Probleme zu entscheiden und zu entwerfen.

Wie dem Fachmann in Kenntnis der Erfindung leicht ersichtlich ist, ist es auch möglich, die Form und Anordnung der Elemente 10, 11 und 12 anders auszubilden und statt der dargestellten Haltefeder 8 andere Arten von Federn, Halterungen, etc. vorzusehen, so die eingangs genannten elektromechanisch wirkenden aber auch die entweder rein mechanisch oder ebenfalls elektromechanisch mit Zeitverzögerung wirkenden Halterungen. Die gezeigte Haltefeder 8 wird zur Aktivierung des Federantriebs bevorzugt über eine Schnur oder dergleichen radial nach Außen gezogen (wobei zu deren leichteren Montage eine Öffnung in der Haltefeder 8 vorgesehen sein kann), sodass die Nase 13 aus dem Weg des Anschlags 12 gelangt und die Antriebsfeder 14 die Verdrehung der Einzelplatten 9 gegeneinander bewerkstelligen kann, bis die obere Einzelplatte 9 von unten gegen die (nicht dargestellte) Belagsplatte stößt. Eine umgekehrte Verdrehung durch die Belastung der Belagsplatte und damit der oberen Einzelplatte 9 ist zufolge der Selbsthemmung der Schraubflächen nicht möglich, sodass die Stützplatte 1 in der Lage ist, ihre stützende Funktion zu erfüllen.

Eine andere, einfache Ausgestaltung der Positionshalterung besteht in bevorzugt mehreren radialen Einkerbungen im äußeren Umfang der Schraubflächen, die in Umfangsrichtung so angeordnet sind, dass in der tiefsten Lage der beiden Einzelplatten zueinander (der Stützplatte) diese Einkerbungen in Winkellage fluchten und das Einstecken eines abziehbaren Stiftes, gegebenenfalls mit kreisförmigem oder polygonalem Querschnitt, erlauben. Dieser Stift ist bevorzugt "außen" mit einer Schnur verbunden und kann so ganz einfach abgezogen werden und damit die Positionierung auslösen. Um hier der Problematik mit der Reibung zufolge des angreifenden Drehmomentes der Antriebsfeder 14 entgegenzuwirken, können die Einkerbungen und entsprechend der Stift konische (oder pyramidale oder Keil-) Form mit nach innen hin abnehmendem Querschnitt aufweisen, sodass die normal auf die Kontaktfläche wirkende Normalkraft zufolge der Antriebsfeder 14 eine Komponente nach außen, somit gegen die Reibkraft liefert. Passende Winkelbereiche sind von der Fachperson in Kenntnis der Erfindung, der verwendeten Materialien und der zu erwartenden Federkraft (Moment) leicht festzulegen.

Ganz kurz gesagt: Die Erfindung betrifft eine höhenverstellbare Stützplatte 1, aufweisend zwei Einzelplatten 9, die durch gegenseitiges Verdrehen die Gesamthöhe ändern. Es ist ein Federantrieb 2 vorgesehen, der die Einzelplatten in Erhöhungsrichtung beaufschlagt; und es ist eine Positionshalterung 7 mechanisch, eventuell mit einer Haltefeder 8, oder elektrisch betätigbar, vorgesehen, die die Winkellage der beiden Einzelplatten 9 in niedriger Lage zueinander lösbar fixiert.

Das Lösen der Positionshalterung 7 erfolgt mechanisch, bevorzugt mittels einer Schnur, ferngesteuert oder durch eine Zeitsteuerung als Selbstauslöser.

Es werden in der Beschreibung die Begriffe: oben, unten, hinauf, etc. im landläufigtechnischen Sinn gebraucht und verstanden.

### Bezugszeichenliste:

| | | | |
|---|---|---|---|
| 01 | Stützplatte | 14 | Antriebsfeder |
| 02 | Federantrieb | 15 | Bodenplatte |
| 03 | Stützrippe | 16 | Rand |
| 04 | Aufnahme | 17 | Zentrale Öffnung |
| 05 | Rille | 18 | Zylinder |
| 06 | Vorsprung | 19 | Vorsprung |
| 07 | Positionshalterung | 20 | Zentrale Achse |
| 08 | Haltefeder | 21 | Handhaben |
| 09 | Einzelplatte | 22 | Haltehaken |
| 10 | Federhalterung | 23 | Auslösehebel |
| 11 | Abgrenzung | 24 | Flügel |
| 12 | Anschlag | 25 | Öse |
| 13 | Nase | | |

## Patentansprüche

1. Höhenverstellbare Stützplatte (1) für einen aus einzelnen Belagsplatten bestehenden Bodenbelag, aufweisend zwei bevorzugt identische, im Wesentlichen kreisringförmige Einzelplatten (9), wobei
- jede Einzelplatte (9) eine Zentralachse (20) und eine dazu konzentrische kreisringförmige Ausnehmung (17) aufweist,
- jede Einzelplatte (9) eine Schraubseite, die konzentrisch um die Zentralachse (20) verlaufend zumindest zwei um die Zentralachse zueinander radial und in Umfangsrichtung versetzte Rampenbereiche aufweist, die jeweils in Umfangsrichtung steigend in gleicher Richtung umlaufend ausgebildet sind und so insgesamt zumindest vier Rampen ausbilden, die entlang von Schraubenlinien verlaufen und
- zumindest eine der Einzelplatten eine Außenseite aufweist, die Aufnahmen (4) ausgebildet hat, die dazu vorgesehen sind, dass an ihnen eine Tragplatte für die Belagsplatten lösbar angebracht werden kann,
**dadurch gekennzeichnet,**
- **dass** am Umfang jeder Einzelplatte (9) zumindest je eine Positionshalterung (7) vorgesehen ist, die gemeinsam in Arbeitslage die Winkellage der beiden Einzelplatten (9) zueinander lösbar fixieren,
- **dass** ein Federantrieb (2) in der kreisringförmigen Ausnehmung (17) einer der beiden Einzelplatten (9), bevorzugt der unteren, lösbar eingesetzt ist, der
∘ eine Bodenplatte (15) mit
∘ einem Rand (16), dessen Außenfläche mit der kreisringförmigen Ausnehmung (17) haltend zusammenwirkt, mit
∘ einem zentrischen Zylinder (18), dessen Höhe im eingebauten Zustand in der niedrigsten Position der Stützplatte (1) maximal bis zu deren oberen Deckfläche reicht, und mit
∘ zumindest einer Federhalterung für eine Antriebsfeder (14), aufweisend entweder zumindest zwei Vorsprünge (19),
oder einen als Haltehaken (22) ausgebildeten Vorsprung,
aufweist.

2. Stützplatte (1) nach Anspruch 1, **dadurch gekennzeichnet, dass** die Positionshalterung (7) dadurch gebildet ist,
- dass am Umfang jeder Einzelplatte (9) zumindest je ein Federhalter (10), eine Abgrenzung (11) und ein Anschlag (12), bevorzugt jeweils zwei jedes dieser Elemente ausgebildet ist,
- dass der Federhalter (10) und die Abgrenzung (11) einer Einzelplatte (9) eine Haltevorrichtung, bevorzugt eine Haltefeder (8), für die Winkellage der beiden Einzelplatten (9) halten, die mit dem Anschlag (12) der anderen Einzelplatte zusammenwirkt,

3. Stützplatte (1) nach Anspruch 1, **dadurch gekennzeichnet, dass** die Positionshalterung (7) bevorzugt aus mehreren, radialen Einkerbungen im äußeren Umfang der Schraubflächen beider Einzelplatten (9) besteht, die in Umfangsrichtung so angeordnet sind, dass in der tiefsten Lage der Stützplatte Einkerbungen der beiden Einzelplatten (9) in Winkellage fluchten und das Einstecken eines abziehbaren Stiftes, gegebenenfalls mit kreisförmigem oder polygonalem Querschnitt, erlauben.

4. Stützplatte (1) nach Anspruch 3, **dadurch gekennzeichnet, dass** die Einkerbungen mit zunehmendem Abstand von der Zentralachse (20) größeren Querschnitt in Umfangsrichtung aufweisen.

5. Stützplatte (1) nach Anspruch 1, **dadurch gekennzeichnet, dass** die Positionshalterung (7) einen geknickten Auslösehebel (23) umfasst, der in Ruhelage mit einem seiner beiden Schenkel in der Positionshalterung (7) um eine annähernd tangential an der äußeren Kontur einer der Einzelplatten (9) verlaufende Achse drehbar gelagert ist, dass der zweite Schenkel zumindest annähernd vertikal, parallel zur Zentralachse (20) verläuft und vor dem Anschlag (12) der anderen Einzelplatte (9) liegt und so deren Verdrehung um die Zentralachse (29 verhindert

6. Stützplatte (1) nach Anspruch 5, **dadurch gekennzeichnet, dass** eine Öse (25) im oder am zweiten Schenkel vorgesehen ist, um eine Schnur oder dergleichen aufzunehmen.

7. Stützplatte (1) nach Anspruch 5, **dadurch gekennzeichnet, dass** zwischen den Schenkeln eine mechanische Versteifung in Form eines etwa dreieckigen Flügels (24) vorgesehen ist.

8. Stützplatte (1) nach Anspruch 6, **dadurch gekennzeichnet, dass** der Auslösehebel (23) beim Auslösen mit der Schnur abgezogen wird.
